# EUROPÄISCHE PATENTSCHRIFT

(11) **EP 2 887 002 B1**
(45) Veröffentlichungstag und Bekanntmachung des Hinweises auf die Patenterteilung: **04.01.2017**
(21) Anmeldenummer: 14004233.4
(22) Anmeldetag: 16.12.2014
(51) Int. Cl.: F41A 19/12, F41A 19/10

(54) **Abzugssystem einer Schusswaffe**
Trigger system of a firearm
Système de détente d'une arme à feu

(30) Priorität: 18.12.2013 DE 102013114281
(43) Veröffentlichungstag der Anmeldung: 24.06.2015
(73) Patentinhaber: J.G. Anschütz GmbH & Co. KG, 89079 Ulm (DE)
(72) Erfinder: Wilczek, Frederik, 89143 Blaubeuren (DE); Dangel, Achim, 89129 Langenau/Göttingen (DE)
(74) Vertreter: Meyer, Thorsten

(56) Entgegenhaltungen:
- WO-A1-2004/010072
- DD-A1- 248 634
- US-A- 2 424 247

## Beschreibung

Die Erfindung betrifft ein Abzugssystem einer Schusswaffe, mit einem Abzugshebel und einem mit diesem verbundenen Abzugszüngel, wobei der Abzugshebel in einem Abzugsgehäuse verschwenkbar gelagert ist.

Derartige Abzugssysteme kommen insbesondere im Sport bei hochpräzisen Schusswaffen zum Einsatz, beispielsweise bei nationalen und internationalen Wettkämpfen mit Luftgewehr oder Kleinkalibergewehr. Die Schützen sind dabei mit ihrer Waffe und deren Bedienung perfekt vertraut und können insbesondere beim Abziehen des Abzugszüngels und Auslösen des Schusses Lagerspiel, der im Abzugssystem bewegten Teile oder sonstige Ungenauigkeiten unangenehm feststellen, da dies die Präzision während der Schussabgabe negativ beeinflussen kann.

Aus der DE 10 2004 063 967 B4 ist eine Handfeuerwaffe für Sportschießen bekannt, die eine Abzugeinheit aufweist, die Federmittel für eine Vorzugkraft und eine Druckpunktkraft aufweist, wobei ein zuschaltbares Federmittel für die stufenweise Erhöhung der Abzugskraft vorgesehen sind.

Aus der DE 29 26 559 A1 ist eine elektrische Abzugseinrichtung für Schusswaffen bekannt, bei dem ein verschwenkbar gelagertes Abzugselement mit einem federbelastetem Vorzugsnocken und einem federbelastetem Druckpunktnocken zusammenwirkt.

Aus der DE 699 13 175 T2 ist eine Abschießvorrichtung bekannt, bei dem ein verschwenkbarer Sicherungshebel an seinem Ende mit einem Magneten zusammenwirkt, der gegen eine Gegenkraft-Vorrichtung in Form einer Feder wirkt.

Aus der DE 20 2013 005 117 U1 ist eine Abzugsvorrichtung bekannt, bei der ein verschwenkbar gelagerter Auslöser durch einen Elektromagneten bewegt wird.

Aus der US 2 424 247 A, die den Ausgangspunkt für die vorliegende Erfindung bildet, ist ein Abzugssystem bekannt, bei dem ein Magnet auf den Abzugshebel eine Kraft ausübt. Diese stellt eine statische Abzugskraft dar.

Aus der DD 248 634 A1 ist eine Achse in einem Achslager bekannt wobei ein statisch gelagerter Magnet auf die Achse wirk, um das Spiel der Achse im Achslager zu verringern.

Aufgabe der Erfindung ist es ein verbessertes Abzugssystem einer Schusswaffe zur Verfügung zu stellen, bei dem ein Lagerspiel einstellbar verringert ist.

Diese Aufgabe wird durch ein Abzugssystem einer Schusswaffe nach den Merkmalen des Anspruchs 1 gelöst.

Erfindungsgemäß ist ein Abzugssystem einer Schusswaffe, mit einem Abzugshebel und einem mit diesem verbundenen Abzugszüngel, wobei der Abzugshebel in einem Abzugsgehäuse verschwenkbar gelagert ist, wobei der Abzugshebel um eine Abzugshebeldrehachse verschwenkbar gelagert ist, wobei eine um eine Klinkendrehachse verschwenkbare Abzugsklinke vorgesehen ist welche durch Kontakt mit dem Abzugshebel und Verschwenken desselben um die Klinkendrehachse verschwenkt um den Schuss der Schusswaffe mechanisch auszulösen, vorgesehen, wobei dem Lager der Klinkendrehachse und/oder dem Lager der Abzugshebeldrehachse und/oder einem weiteren Lager einer Drehachse eines Teils des Abzugssystems ein im oder am Abzugsgehäuse angeordneter Magnet zugeordnet ist, welcher Kräfte auf die Lagerachse des Lagers ausübt, so dass dieses spielfrei gegen die Lagerführung der Lagerachse gezogen wird,
wobei der Magnet am Abzugsgehäuse bezüglich seines Abstands zur Lagerachse einstellbar gehaltert ist.

Hierdurch ist auf besonders effektive Weise das Lagerspiel dadurch verringert bzw. ganz vermieden, dass die Klinkendrehachse durch die Magnetkraft ganz an eine Seite der Bohrung gezogen wird. Da die Klinkendrehachse hierdurch immer definiert an der gleichen Stelle anliegt, ist dem Schützen immer der gleiche Abzug gewährleistet.

Dem folgend ist der Magnet durch eine Madenschraube ausgebildet oder ist an einer Madenschraube befestigt, wobei die Madenschraube in einem in dem Abzugsgehäuse ausgebildeten Gewinde eingedreht ist.

Nachfolgend wird die Erfindung anhand der Zeichnungen weiter erläutert. Im Einzelnen zeigt die schematische Darstellung in:
- Fig. 1: eine schematische Darstellung eines erfindungsgemäßen Abzugssystems,
- Fig. 2: eine schematische Darstellung des Abzugssystem aus Fig. 1 mit geöffnetem Gehäuse,
- Fig. 3: eine schematische Schnitt-Darstellung des Abzugssystems aus Fig. 1,
- Fig. 4: eine Ansicht von unten auf das Abzugssystem aus Fig. 1,
- Fig. 5: eine schematische Darstellung eines Abzugssystems ohne Magnet und Detailausschnitt, und
- Fig. 6: eine schematische Darstellung eines Abzugssystems mit Magnet und Detailausschnitt.

Die in den Figuren gleichen Bezugsziffern bezeichnen gleiche oder gleich wirkende Elemente.

Fig. 1 zeigt eine Seitenansicht eines erfindungsgemäßen Abzugssystems 1 einer Schusswaffe (nicht dargestellt).

Über ein Abzugszüngel 3 kann ein damit verbundener, in einem Abzugsgehäuse 4 verschwenkbar gelagerter Abzugshebel 2 betätigt werden, wobei der Abzugshebel 2 um eine Abzugshebeldrehachse 5 verschwenkbar gelagert ist.

Der Abzugshebel wiederum kann eine Abzugsklinke 7 betätigen. Hierzu ist die Abzugsklinke 7 um eine Klinkendrehachse 6 verschwenkbar, wobei die Abzugsklinke 7 durch Kontakt mit dem Abzugshebel 2 und Verschwenken desselben um die Klinkendrehachse 6 verschwenkt um den Schuss der Schusswaffe mechanisch auszulösen.

Dem Lager der Klinkendrehachse 6 ist ein im oder am Abzugsgehäuse 4 angeordneter, an einer Madenschraube 12 befestigter Magnet zugeordnet, welcher Magnet-Kräfte auf die Lagerachse 10 des Lagers der Klinkendrehachse 6 dergestalt ausübt, dass dieses spielfrei gegen die Lagerführung 11 der Lagerachse 10 gezogen wird.

In Fig. 2 ist durch das geöffnete Abzugsgehäuse 4 gut zu sehen, dass durch die Madenschraube 12 der Magnet 9 am Abzugsgehäuse 4 bezüglich seines Abstands zur Lagerachse 10 vermittels des Gewindes 13 einstellbar gehaltert ist.

In Fig. 3 ist ein Schnitt entlang der Linie III aus Fig. 1 gezeigt. Es ist zu sehen, dass die Lagerachse 10 in Richtung zum Magneten 9 gezogen ist und spielfrei an der dem Magneten 9 zugewandten Seite der Lagerführung 11 anliegt.

Fig. 4 zeigt eine Ansicht von unten, in der die Madenschraube 12 im Gewinde 13 ersichtlich ist.

Fig. 5 zeigt ein Abzugssystem 1 ohne Magneten, sodass die Lagerachse 10 mit spiel in der Lagerführung 11 gehalten ist (siehe Detail A), demgegenüber ist in Fig. 6 gezeigt, wie die erfinderische Anordnung die spielfreie Lagerung der Lagerachse 10 in der Lagerführung 11 durch anliegen an der dem Magneten 9 zugewandten Seite ermöglicht.

### Bezugszeichenliste

- 1: Abzugssystem
- 2: Abzugshebel
- 3: Abzugszüngel
- 4: Abzugsgehäuse
- 5: Abzugshebeldrehachse
- 6: Klinkendrehachse
- 7: Abzugsklinke
- 9: Magnet
- 10: Lagerachse
- 11: Lagerführung
- 12: Madenschraube
- 13: Gewinde

## Patentansprüche

1. Abzugssystem (1) einer Schusswaffe, mit einem Abzugshebel (2) und einem mit diesem verbundenen Abzugszüngel (3), wobei der Abzugshebel (2) in einem Abzugsgehäuse (4) verschwenkbar gelagert ist,
wobei der Abzugshebel (2) um eine Abzugshebeldrehachse (5) verschwenkbar gelagert ist,
wobei eine um eine Klinkendrehachse (6) verschwenkbare Abzugsklinke (7) vorgesehen ist welche durch Kontakt mit dem Abzugshebel (2) und Verschwenken desselben um die Klinkendrehachse (6) verschwenkt um den Schuss der Schusswaffe mechanisch auszulösen,
**dadurch gekennzeichnet,**
**dass** dem Lager der Klinkendrehachse (6) und/oder dem Lager der Abzugshebeldrehachse (5) und/oder einem weiteren Lager einer Drehachse eines Teils des Abzugssystems ein im oder am Abzugsgehäuse (4) angeordneter Magnet (9) zugeordnet ist, welcher Kräfte auf die Lagerachse (10) des Lagers ausübt, so dass dieses spielfrei gegen die Lagerführung (11) der Lagerachse (10) gezogen wird,
wobei der Magnet (9) am Abzugsgehäuse (4) bezüglich seines Abstands zur Lagerachse (10) einstellbar gehaltert ist.

2. Abzugssystem nach Anspruch 1,
**dadurch gekennzeichnet,**
**dass** der Magnet (9) durch eine Madenschraube ausgebildet ist oder an einer Madenschraube (12) befestigt ist, wobei die Madenschraube (12) in einem in dem Abzugsgehäuse (4) ausgebildeten Gewinde (13) eingedreht ist.

## Claims

1. A trigger system (1) of a firearm, having a trigger lever (2) and a trigger shoe (3) connected to the same, the trigger lever (2) being pivotably mounted in a trigger housing (4),
the trigger lever (2) being pivotably mounted about a trigger-lever spindle (5),
a trigger pawl (7), which can be pivoted about a pawl spindle (6), being provided, which pivots about the pawl spindle (6) by means of contact with the trigger lever (2) and pivoting of the same in order to mechanically trigger the shooting of the firearm,
**characterized**
**in that** a magnet (9) arranged in or on the trigger housing (4) is assigned to the bearing of the pawl spindle (6) and/or the bearing of the trigger-lever spindle (5) and/or a further bearing of a spindle of a part of the trigger system, which magnet exerts forces on the bearing pin (10) of the bearing, so that the same is pulled in a play-free manner against the bearing guide (11) of the bearing pin (10),
wherein the magnet (9) is held on the trigger housing (4) in an adjustable manner with respect to the distance thereof from the bearing pin (10).

2. The trigger system according to claim 1,
**characterized**
**in that** the magnet (9) is constructed by means of a grub screw or is fastened on a grub screw (12), wherein the grub screw (12) is screwed in a thread (13) formed in the trigger housing (4).

## Revendications

1. Système de détente (1) d'une arme à feu, avec un levier de détente (2) et une queue de détente (3) reliée à celui-ci, dans lequel le levier de détente (2) est logé de manière pivotante dans un logement de détente (4),
dans lequel le levier de détente (2) est logé de manière à pouvoir pivoter autour d'un axe de rotation de levier de détente (5),
dans lequel on prévoit un chien (7) pouvant pivoter autour d'un axe de rotation de chien (6), lequel pivote pour déclencher mécaniquement le tir de l'arme à feu par contact avec le levier de détente (2) et pivotement de ce même levier autour de l'axe de rotation de chien (6),
**caractérisé en ce**
**que** l'on associe au palier de l'axe de rotation de chien (6) et/ou au palier de l'axe de rotation de levier de détente (5) et/ou à un autre palier d'un axe de rotation d'une partie du système de détente un aimant (9) disposé dans le logement de détente (4) ou sur celui-ci, lequel exerce des forces sur l'axe de palier (10) du palier de manière à ce que celui-ci soit tiré sans jeu contre le guidage de palier (11) de l'axe de palier (10),
dans lequel l'aimant (9) est fixé de façon réglable sur le logement de détente (4) concernant sa distance par rapport à l'axe de palier (10).

2. Système de détente selon la revendication 1,
**caractérisé en ce**
**que** l'aimant (9) est formé par une vis sans tête ou est fixé sur une vis sans tête (12), dans lequel la vis sans tête (12) est vissée dans un filetage (13) formé dans le logement de détente (4).
